# EUROPÄISCHE PATENTSCHRIFT

(11) **EP 3 191 670 B1**
(45) Veröffentlichungstag und Bekanntmachung des Hinweises auf die Patenterteilung: **04.03.2020**
(21) Anmeldenummer: 15756384.2
(22) Anmeldetag: 21.08.2015
(51) Int. Cl.: E05F 15/63, E05F 15/668, E05F 15/611

(54) **STEUERVORRICHTUNG UND BETRIEBSVERFAHREN FÜR EINEN ABSCHLUSSANTRIEB SOWIE ABSCHLUSSANTRIEB UND DAMIT ANGETRIEBENER ABSCHLUSS**
CONTROL DEVICE AND OPERATING METHOD FOR A CLOSURE DRIVE, CLOSURE DRIVE, AND CLOSURE THUS DRIVEN
DISPOSITIF DE COMMANDE ET PROCÉDÉ DE FONCTIONNEMENT D'UN ENTRAÎNEMENT DE FERMETURE ET ENTRAÎNEMENT DE FERMETURE ET ÉLÉMENT DE FERMETURE AINSI ENTRAÎNÉ

(30) Priorität: 12.09.2014 DE 102014113194; 13.10.2014 DE 102014114842; 16.01.2015 DE 102015000582
(43) Veröffentlichungstag der Anmeldung: 19.07.2017
(73) Patentinhaber: Hörmann KG Antriebstechnik, 33803 Steinhagen (DE)
(72) Erfinder: NAGEL, Lothar, 32278 Kirchlengern (DE)
(74) Vertreter: Kastel, Stefan
(86) Internationale Anmeldenummer: PCT/EP2015/069271
(87) Internationale Veröffentlichungsnummer: WO 2016/037832

(56) Entgegenhaltungen:
- EP-A1- 1 722 339
- EP-A2- 2 388 424
- DE-A1-102007 004 445
- DE-U1-202010 007 951
- DE-U1-202010 007 951
- DE-U1-202010 009 055
- US-A1- 2006 244 271

## Beschreibung

Die Erfindung betrifft einen Torantrieb und ein Tor mit einem solchen Torantrieb.

Tore für Gebäude oder Einfriedungen werden zunehmend auch im privaten Bereich mit Kraftantrieben ausgestattet. Kraftangetriebene Tore sollten so ausgestaltet sein, dass sie keine Gefahr für den Nutzer darstellen.

Insbesondere bei Kipptoren stellt dies eine Herausforderung dar. In Fig. 1 ist ein Kipptor 10 gemäß dem Stand der Technik dargestellt. Das Kipptor 10 umfasst einen Kipptorflügel 12, der beispielhaft in fünf Stellungen, die mit I bis V nummeriert sind, dargestellt ist. Mit I ist die Öffnungsstellung bezeichnet. Mit V ist die Schließstellung bezeichnet. Die Stellungen II bis IV bezeichnen Zwischenstellungen während des Schließvorganges.

Fig. 2 zeigt beispielhaft den Bewegungsablauf des Kipptorflügels 12 als Geschwindigkeits-Zeit-Diagramm. Daraus ist ersichtlich, dass das Kipptor beim Schließen zunächst beschleunigt, bis eine Maximalgeschwindigkeit erreicht ist. Sodann wird die Bewegung des Kipptorflügels 12 abgebremst, bis der die Schließstellung erreicht ist.

Daraus ergeben sich je nach momentaner Bewegungsgeschwindigkeit des Kipptorflügels 12 unterschiedliche Aufprallkräfte, etwa beim Auftreffen auf ein Hindernis. Insbesondere bei hohen Bewegungsgeschwindigkeiten, kann es zu schweren Verletzungen kommen, falls der Kipptorflügel 12 auf eine Person trifft.

EP 2 388 424 A2 beschreibt eine Torantriebsvorrichtung zum Antreiben eines Torflügels. Die Torantriebsvorrichtung erkennt selbsttätig ihren Einbauzustand und überwacht und steuert die Bewegung des Torflügels in Abhängigkeit der Montageart.

WO 2011/095 474 A1 offenbart eine Torantriebsvorrichtung, die selbsttätig ein Tormodell erkennen kann.

Aus WO 2012/076 619 A1 ist ein Sektionaltorflügel bekannt, der eine Relativbewegung zwischen einem Endpaneel und einem benachbarten Paneel erfassen kann.

Die zuvor genannten Steuervorrichtungen gemäß dem Stand der Technik steuern die Motordrehzahl. Die Motordrehzahl wird in Abhängigkeit von Motorparametern, etwa dem Strom, gesteuert. Andere Sensoren bewirken lediglich eine Abschaltung bei Kontakt und erfassen keine momentane Geschwindigkeit des Torflügels über die gesamte Torfahrt.

US 2006 / 0 244 271 A1 offenbart einen Drehflügeltürantrieb, der seinen Motor in einen Generatorbetrieb schaltet, um einen Energiespeicher aufzuladen.

DE 20 2010 007 951 U1 und EP 1 722 339 A1 offenbaren eine Schließkantenerfassung zur Vermeidung von Verletzungen. Dabei wird der Motor in Gegenrichtung angesteuert, wenn eine Kollision mit einem Hindernis erfolgt ist.

Die Energie, die bei einem Aufprall eines Tores auf ein Hindernis entsteht, ist grundsätzlich von der Masse des Tores und der Geschwindigkeit der Hauptschließkante abhängig. Aufgrund der besonderen Kinematik von Toren ist die Geschwindigkeit der Hauptschließkante häufig nicht proportional zu der Drehzahl des Antriebsmotors. Das ist beispielsweise bei Kipptoren besonders ausgeprägt; aber auch bei anderen Torarten, wie zum Beispiel Drehtoren oder Rolltoren zu beachten. Daraus folgt meist, dass bei konstanter Motordrehzahl die Geschwindigkeit an der Hauptschließkante variiert. Das kann über den gesamten Torweg zu unterschiedlichen Aufprallkräften führen. Das kann wiederum ungünstig für die Einhaltung der zulässigen Kräfte sein. Eine Idee ist, für eine nahezu konstante Geschwindigkeit der Hauptschließkante zu sorgen.

Es ist Aufgabe der Erfindung, Tore hinsichtlich ihrer Sicherheit zu verbessern.

Die Aufgabe wird durch die Merkmale der unabhängigen Ansprüche gelöst. Vorteilhafte Weiterbildungen sind Gegenstand der abhängigen Ansprüche.

Die Erfindung schafft einen Torantrieb, der zum Antreiben eines Torflügels eines Tores für Öffnungen in Bauwerken oder Einfriedungen ausgebildet ist, und bei dem keine direkte Proportionalität zwischen der Schließkantengeschwindigkeit und der Antriebszeit und/oder dem Antriebsweg und/oder der Motordrehzahl vorgesehen ist, wobei der Torantrieb eine Steuervorrichtung aufweist, die eine Schließkantenbewegungserfassungseinrichtung, die ausgebildet ist, eine Momentanschließkantengeschwindigkeit und/oder eine Momentanschließkantenbeschleunigung einer Schließkante des Torflügels zu ermitteln, und die wenigstens eine Schließkantenbewegungssensoreinheit zum Erfassen von Bewegungsdaten umfasst, und eine Abschlussantriebssteuereinrichtung zum Steuern des Torantriebs auf Basis der ermittelten Momentanschließkantengeschwindigkeit und/oder der Momentanschließkantenbeschleunigung umfasst, wobei die Steuervorrichtung ausgebildet ist, die Schließkantengeschwindigkeit über einen Bereich der Torfahrt basierend auf der Messung der Momentanschließkantengeschwindigkeit und/oder Momentanschließkantenbeschleunigung konstant zu halten.

Es ist bevorzugt, dass die Bewegungsdaten wenigstens eine der folgenden Datenarten enthält:
- Beschleunigungsdaten, welche den Betrag der auf den Torflügel und/oder die Schließkante wirkenden Beschleunigung angeben; und/oder
- Richtungsdaten, welche die Richtung der auf den Torflügel und/oder die Schließkante wirkenden Beschleunigung angeben; und/oder
- Motordrehzahldaten, welche die Drehzahl eines Motors des Torantriebs angeben; und/oder
- Motorleistungsdaten, welche die momentane Motorleistung eines Motors des Torantriebs angeben.

Es ist bevorzugt, dass die Schließkantenbewegungssensoreinheit wenigstens einen der folgenden Sensoren umfasst:
- einen Beschleunigungssensor zum Erfassen einer Beschleunigung; und/oder
- einen Lagesensor zum Erfassen einer Richtung; und/oder
- einen Motordrehzahlsensor zum Erfassen einer Motordrehzahl; und/oder
- einen Stromsensor zum Erfassen einer elektrischen Stromstärke; und/oder
- einen Spannungssensor zum Erfassen einer elektrischen Spannung; und/oder
- einen Leistungssensor zum Erfassen einer elektrischen Leistung.

Es ist bevorzugt, dass wenigstens ein Sensor ausgebildet ist, an dem Torflügel und/oder an der Schließkante angeordnet zu werden.

Es ist bevorzugt, dass die Schließkantenbewegungssensoreinheit ausgebildet ist, an dem Torflügel und/oder an der Schließkante angeordnet zu werden.

Es ist bevorzugt, dass die Schließkantenbewegungserfassungseinrichtung eine Schließkantenbewegungsermittelungseinheit zum Ermitteln der Momentanschließkantengeschwindigkeit und/oder der Momentanschließkantenbeschleunigung aus Bewegungsdaten umfasst.

Es ist bevorzugt, dass die Schließkantenbewegungserfassungseinrichtung eine Schließkantenbewegungsdatenübertragungseinheit zum drahtgebundenen und/oder drahtlosen Übertragen von Bewegungsdaten der Schließkante an die Schließkantenbewegungsermittelungseinheit aufweist.

Es ist bevorzugt, dass die Abschlussantriebssteuereinrichtung wenigstens eine der folgenden Einheiten umfasst:
- eine Speichereinheit zum Speichern eines Schließkantennormalgeschwindigkeitssollwertes und/oder eines Schließkantennormalbeschleunigungssollwertes; und/oder
- eine Vergleichseinheit zum Vergleichen eines Schließkantennormalgeschwindigkeitssollwertes mit einer Momentanschließkantengeschwindigkeit und/oder eines Schließkantennormalbeschleunigungssollwertes mit einer Momentanschließkantenbeschleunigung, um ein Schließkantenbewegungsvergleichsergebnis zu erhalten; und/oder
- eine Betriebszustandsermittelungseinheit zum Ermitteln eines Betriebszustandes des Abschlussantriebes aus der Momentanschließkantengeschwindigkeit und/oder der Momentanschließkantenbeschleunigung; und/oder
- eine Betriebszustandsteuereinheit zum Steuern des Torantriebs in Abhängigkeit eines Betriebszustandes.

Es ist bevorzugt, dass die Betriebszustandsermittelungseinheit wenigstens eines der folgenden Module umfasst:
- ein Gewichtsausgleichseinrichtungsausfallerkennungsmodul, das zum Erkennen eines Ausfalls einer Gewichtsausgleichseinrichtung ausgebildet ist; und/oder
- ein Motordrehrichtungserkennungsmodul zum Erkennen einer Motordrehrichtung; und/oder
- ein Personenmitfahrerkennungsmodul zum Erkennen einer mit dem Torflügel mitfahrenden Person; und/oder
- ein Hinderniserkennungsmodul zum Erkennen eines Hindernisses im Bewegungsbereich des Torflügels.

Gemäß einem weiteren Aspekt schafft die Erfindung ein Tor zum Abschließen von Öffnungen in Bauwerken oder Einfriedungen mit einem Torflügel und mit einem bevorzugten Torantrieb.

Mit den bevorzugten Vorrichtungen und Verfahren können insbesondere die nachfolgend beschriebenen Vorteile erreicht werden.

Bei einer bevorzugten Ausgestaltung wird eine Sensoreinheit im Bereich der Schließkante angebracht. Die Sensoreinheit umfasst beispielsweise einen Beschleunigungssensor und einen Lagesensor. Die Sensoreinheit kann die Beschleunigung und die Richtung der Beschleunigung erfassen. Die Messwerte werden an eine Motorsteuerungseinheit geleitet und verarbeitet. Die Art der Signalübertragung ist dabei weniger relevant. Die Motorsteuerungseinheit ermöglicht mit Hilfe eines geeigneten Algorithmus eine im Wesentlichen konstante Geschwindigkeit der Hauptschließkante.

Die Hauptschließkante bewegt sich mit einer nahezu konstanten Geschwindigkeit. Dadurch wird eine gleichmäßigere Kraftabschaltung über den gesamten Torweg ermöglicht. Die Toranlage kann sicherer werden. Zudem bestehen weitere Einsatzmöglichkeiten.

Bei einem vertikal geführten Tor kompensiert häufig eine Feder die Gewichtskraft des Tores. Man spricht dann von einem gewichtsausgeglichenen Tor. Versagt die Gewichtsausgleichseinrichtung, beispielsweise durch einen Bruch der Feder, so beschleunigt das Tor ruckartig in Richtung des Bodens. Diese Beschleunigung weicht von der normalen Torfahrt deutlich ab. Es kann demnach ein Federbruch vermutet werden. Die Steuervorrichtung geht aufgrund der gemessenen Beschleunigungswerte in einen sicheren Zustand.

Bei der Montage von Torantrieben kann es zu Fehlern kommen. Beispielsweise zu einem falsch angeschlossenen Motor. In diesem Fall ist es möglich, dass der Motor verkehrt herum dreht. Das Tor fährt AUF anstatt ZU und umgekehrt. Dieser Irrtum kann zu Sicherheitsproblemen führen. Insbesondere dann, wenn Eigenschaften der falschen Bewegungsrichtung zugeordnet sind. Ein Beispiel für eine bewegungsabhängige Eigenschaft ist die Kraftbegrenzung. Die Kraftbegrenzung wirkt in der Schließrichtung, d.h. ZU, häufig empfindlicher als in der Öffnungsrichtung, d. h. AUF. Beim Einsatz üblicher einkanaliger Inkrementalgeber fehlt jedoch die Information über die Bewegungsrichtung. Dies kann zu Sicherheitsproblemen führen. Durch den Einsatz der Sensoreinheit wird die Bewegungsrichtung des Tores erkannt. Die Steuerung kann in einen sicheren Zustand schalten.

Zudem besteht bei vertikal geführten Toren, beispielsweise bei Rollgittertoren, die Möglichkeit, dass eine Person beim Öffnen des Tores mitfährt. Die Person könnte aus großer Höhe abstürzen oder in den sogenannten Rolltorpanzer eingewickelt werden. Aufgrund der zusätzlichen Last verändert eine mitfahrende Person das Beschleunigungsprofil. Diese Abweichung kann mit der Sensoreinheit erfasst und mit einer Torsteuerung verarbeitet werden, die wiederum einen sicheren Zustand herstellen kann.

Ähnlich wie beim Erkennen einer mitfahrenden Person, verändert ein plötzlich auftretendes Hindernis das Beschleunigungsprofil. Diese Abweichung kann wiederum mit der Sensoreinheit erfasst und mit einer Torsteuerung verarbeitet werden.

Ausführungsbeispiele der Erfindung werden nachfolgend anhand der beigefügten Zeichnungen näher erläutert. Darin zeigt:
- Fig. 1: ein Ausführungsbeispiel eines Kipptores nach dem Stand der Technik;
- Fig. 2: ein Diagramm der Momentanschließkantengeschwindigkeit gegenüber der Zeit des Kipptores aus Fig. 1;
- Fig. 3: ein Ausführungsbeispiel eines Kipptores mit einer bevorzugten Steuervorrichtung;
- Fig. 4: eine schematische Skizze einer bevorzugten Steuervorrichtung;
- Fig. 5: ein Diagramm der Momentanschließkantengeschwindigkeit gegenüber der Zeit des Kipptores aus Fig. 3;
- Fig. 6: ein Diagramm der Momentanschließkantengeschwindigkeit gegenüber der Zeit zur Veranschaulichung der Erkennung eines Ausfalls einer Gewichtsausgleichseinrichtung;
- Fig. 7: ein Diagramm der Momentanschließkantengeschwindigkeit gegenüber der Zeit zur Veranschaulichung der Erkennung einer mitfahrenden Person;
- Fig. 8: ein Diagramm der Momentanschließkantengeschwindigkeit gegenüber der Zeit zur Veranschaulichung der Erkennung eines Hindernisses;
- Fig. 9: eine schematische Darstellung des Kipptores aus Fig. 3 bei einem Schließvorgang; und
- Fig. 10: ein Ausführungsbeispiel eines Betriebsverfahrens.

Es wird nachfolgend insbesondere auf die Fig. 3 und 4 Bezug genommen.

Ein Bauwerk 20 ist mit einem Abschluss 22 versehen. Der Abschluss 22 weist einen Flügel 24 zum Abschließen einer Öffnung 25 des Bauwerks 20 auf.

Das Bauwerk 20 ist beispielsweise eine Garage 26. Die Öffnung 25 ist als Garagenöffnung 28 eines abzuschließenden Garagenraums 30 ausgebildet.

Der Abschluss 22 dient dem Abschließen der Öffnung 25 und ist beispielsweise als ein Tor 32, insbesondere ein Kipptor 34, ausgebildet.

Das Tor 32 ist an der Öffnung 25 zum Abschließen des Bauwerks 20 angeordnet. Das Tor 32 umfasst eine Torzarge 35, einen Torflügel 36, eine Gewichtsausgleichseinrichtung 38 sowie einen Torantrieb 40 und eine Steuervorrichtung 42.

Die Torzarge 35 ist an dem Bauwerk 20 befestigt und an der Öffnung 25 angeordnet.

Der Torflügel 36 ist ein Beispiel für einen Flügel 24 und geeignet die Öffnung 25 vollständig abzuschließen. Der Torflügel 36 weist eine Hauptschließkante 44 auf. Der Torflügel 36 kann drei Nebenschließkanten 46 aufweisen. Die Hauptschließkante 44 und die Nebenschließkanten 46 sind Beispiele für Schließkanten.

Die Gewichtsausgleichseinrichtung 38 dient zum Ausgleichen des Gewichts des Torflügels 36. Die Gewichtsausgleichseinrichtung 38 weist vorzugsweise eine Feder 48 und eine Hebelstange 50 auf. Die Feder 48 ist beispielsweise an einem unteren Ende der Torzarge 35 befestigt und mit der Hebelstange 50 verbunden. Die Hebelstange 50 ist bevorzugt an der Torzarge 35 schwenkbar angeordnet und mit dem Torflügel 36 verbunden. Diese Bauweise ist auch als sogenanntes Berry-Tor bekannt.

Der Torantrieb 40 ist geeignet, den Torflügel 36 anzutreiben. Der Torantrieb 40 ist ein Beispiel für einen Abschlussantrieb 41.

Die Steuervorrichtung 42 ist zum Steuern des Abschlussantriebes 41 vorgesehen. Die Steuervorrichtung 42 umfasst eine Schließkantenbewegungserfassungseinrichtung 52 und eine Abschlussantriebssteuereinrichtung 54.

Die Schließkantenbewegungserfassungseinrichtung 52 dient zum Ermitteln einer Momentanschließkantengeschwindigkeit vₘ und/oder einer Momentanschließkantenbeschleunigung aₘ einer Schließkante, insbesondere der Hauptschließkante 44.

Die Schließkantenbewegungserfassungseinrichtung 52 umfasst eine Schließkantenbewegungssensoreinheit 58, eine Schließkantenbewegungsermittelungseinheit 60 und eine Schließkantenbewegungsdatenübertragungseinheit 62.

Die Schließkantenbewegungssensoreinheit 58 ist ausgebildet, Bewegungsdaten 59 des Flügels 24 und/oder einer Schließkante, wie der Hauptschließkante 44, zu erfassen. Die Bewegungsdaten können Beschleunigungsdaten, Richtungsdaten, Motordrehzahldaten und/oder Motorleistungsdaten enthalten.

Die Beschleunigungsdaten sind ein Maß für den Betrag der Beschleunigung, die auf den Flügel 24 und/oder eine Schließkante, wie die Hauptschließkante 44, wirkt. Die Richtungsdaten enthalten Informationen über die Richtung der Beschleunigung, die auf den Flügel 24 und/oder eine Schließkante, wie die Hauptschließkante 44, wirkt.

Die Motordrehzahldaten geben Aufschluss über die momentane Drehzahl eines Motors des Abschlussantriebs 41.

Die Motorleistungsdaten beschreiben die momentane Motorleistung des Motors des Abschlussantriebs 41.

Die Schließkantenbewegungssensoreinheit 58 ist ausgebildet Betrag und/oder Richtung einer Beschleunigung zu Erfassen. Zusätzlich kann die Schließkantenbewegungssensoreinheit 58 ausgebildet sein, Motordrehzahldaten und/oder Motorleistungsdaten zu erfassen.

Die Schließkantenbewegungssensoreinheit 58 umfasst beispielsweise einen Beschleunigungslagesensor 64. Der Beschleunigungslagesensor 64 ist ausgebildet, Betrag und Richtung einer Beschleunigung zu erfassen. Derartige Sensoren sind als integrierte Schaltkreise erhältlich. Der Beschleunigungslagesensor 64 stellt Beschleunigungsdaten und Richtungsdaten für die Schließkantenbewegungsermittelungseinheit 60 zur Verfügung. Alternativ oder zusätzlich kann ein Beschleunigungssensor 65 verwendet werden, der lediglich den Betrag der Beschleunigung erfasst. Alternativ oder zusätzlich kann ein Lagesensor 67 verwendet werden, der lediglich die Richtung der Beschleunigung erfasst. Zusätzlich können auch Strom-, Spannungs- und Leistungssensoren vorgesehen sein.

Die Schließkantenbewegungsermittelungseinheit 60 ist ausgebildet, aus den Bewegungsdaten der Schließkantenbewegungssensoreinheit 58 die Momentanschließkantenbeschleunigung aₘ und/oder die Momentanschließkantengeschwindigkeit vₘ zu ermitteln. Insbesondere ist die Schließkantenbewegungsermittelungseinheit 60 ausgebildet, die Momentanschließkantenbeschleunigung aₘ und/oder die Momentanschließkantengeschwindigkeit vₘ als Vektorgrößen, also mit Betrag und Richtung, zu ermitteln. Die Schließkantenbewegungsermittelungseinheit 60 kann beispielsweise durch einen Microcontroller gebildet sein.

Die Momentanschließkantenbeschleunigung aₘ wird unmittelbar von dem Beschleunigungslagesensor 64 ermittelt. Die Momentanschließkantengeschwindigkeit vₘ kann beispielsweise durch Integrieren der Momentanschließkantenbeschleunigung aₘ berechnet werden.

Die Schließkantenbewegungsdatenübertragungseinheit 62 ist ausgebildet, die Bewegungsdaten von der Schließkantenbewegungssensoreinheit 58 zu der Schließkantenbewegungsermittelungseinheit 60 zu übertragen. Vorzugsweise umfasst die Schließkantenbewegungsdatenübertragungseinheit 62 einen Sender 66 und einen Empfänger 68 zur drahtlosen Übermittlung der Bewegungsdaten. Der Sender 66 ist an der Schließkantenbewegungssensoreinheit 58 vorgesehen. Der Empfänger 68 ist an der Schließkantenbewegungsermittelungseinheit 60 vorgesehen.

Die Abschlussantriebssteuereinrichtung 54 dient dem Steuern des Abschlussantriebs 41 und umfasst eine Betriebszustandsermittelungseinheit 70 und eine Betriebszustandsteuereinheit 71.

Die Abschlussantriebssteuereinrichtung 54 ist ausgebildet, die Momentanschließkantengeschwindigkeit vₘ und/oder die Momentanschließkantenbeschleunigung aₘ zu verarbeiten.

Die Abschlussantriebssteuereinrichtung 54 weist bevorzugt eine Speichereinheit 72 und eine Vergleichseinheit 74 auf.

In der Speichereinheit 72 sind Schließkantennormalgeschwindigkeitssollwerte 73 und/oder Schließkantennormalbeschleunigungssollwerte 75 gespeichert, wie sie bei einer gewöhnlichen Torfahrt erfasst werden.

Die Vergleichseinheit 74 ist ausgebildet, ein Schließkantenbewegungsvergleichsergebnis 77 aus einem Vergleich zwischen einem Schließkantennormalgeschwindigkeitssollwert 73 und der Momentanschließkantengeschwindigkeit vₘ und/oder des Schließkantennormalbeschleunigungssollwerts 75 mit der Momentanschließkantenbeschleunigung aₘ zu erhalten. Beispielsweise werden die zu vergleichenden Werte voneinander abgezogen. Die erhaltene Differenz stellt ein Beispiel für das Schließkantenbewegungsvergleichsergebnis 77 dar.

Wie in Fig. 5 dargestellt, kann die Kinematik des Tores 32 durch die Steuervorrichtung 42 ausgeglichen werden. Die direkte Messung der Momentanschließkantengeschwindigkeit vₘ und/oder der Momentanschließkantenbeschleunigung aₘ erlaubt ein kontrolliertes Anfahren des Flügels 24 (Bereich A), eine weitgehend konstante Bewegungsgeschwindigkeit des Flügels 24 (Bereich B) und ein kontrolliertes Abbremsen des Flügels 24 am Ende der Bewegung (Bereich C). Bei einer fehlerfreien Torfahrt stimmen die Momentanschließkantengeschwindigkeit vₘ und der Schließkantennormalgeschwindigkeitssollwert 73 im Wesentlichen überein.

In einer vorteilhaften Ausgestaltung umfasst die Betriebszustandsermittelungseinheit 70 wenigstens eines der nachfolgenden Module. Ein Gewichtsausgleichseinrichtungsausfallerkennungsmodul 76, ein Motordrehrichtungserkennungsmodul 78, einen Personenmitfahrerkennungsmodul 80 und ein Hinderniserkennungsmodul 82.

Nachfolgend wird die Funktionsweise der Steuervorrichtung 42 anhand der Figuren 5 bis 9 näher erläutert. Der Graph der Normalschließgeschwindigkeitssollwerte 73 ist mit S bezeichnet. t₀ bezeichnet den Zeitpunkt, an dem ein Ereignis auftritt. t₁ bezeichnet den Zeitpunkt, an dem das Ereignis von der Steuervorrichtung 42 erkannt wird. t₂ bezeichnet den Zeitpunkt, an dem von der Steuervorrichtung 42 auf das Ereignis reagiert worden ist und der Antriebsabschluss 41 den gewünschten Zustand eingenommen hat.

Der Beschleunigungslagesensor 64 ist an dem Flügel 24 im Bereich der Hauptschließkante 44 angeordnet. Der Beschleunigungslagesensor 64 erfasst Betrag und Richtung der Beschleunigung der Hauptschließkante 44. Diese Bewegungsdaten 59 werden von dem Sender 66 zu dem Empfänger 68 übermittelt. Die Bewegungsdaten 59 werden an die Schließkantenbewegungsermittelungseinheit 60 übertragen.

Die Schließkantenbewegungsermittelungseinheit 60 ermittelt aus den Bewegungsdaten 59 die Momentanschließkantenbeschleunigung aₘ und/oder die Momentanschließkantengeschwindigkeit vₘ. Dabei kann die Momentanschließkantenbeschleunigung aₘ beispielsweise gleich den Bewegungsdaten 59 gesetzt werden. Es ist auch möglich, dass die Momentanschließkantenbeschleunigung aₘ durch Bilden eines Durchschnitts der Bewegungsdaten 59 ermittelt wird.

Die Momentanschließkantengeschwindigkeit vₘ kann beispielsweise durch Integrieren der Momentanschließkantenbeschleunigung aₘ und/oder der Bewegungsdaten 59 ermittelt werden.

Bei der Installation der Steuervorrichtung 42 und/oder zur Wartung kann der zeitliche Verlauf der Werte der Momentanschließkantenbeschleunigung aₘ als Schließkantennormalbeschleunigungssollwerte 75 und/oder der zeitliche Verlauf der Werte der Momentanschließkantengeschwindigkeit vₘ als Schließkantennormalgeschwindigkeitssollwerte 73 in der Speichereinheit 72 abgelegt werden. Damit ist der Verlauf einer fehlerfreien Torfahrt in der Steuervorrichtung 42 eingelernt.

Im gewöhnlichen Betrieb werden die von der Schließkantenbewegungsermittelungseinheit 60 ermittelte Momentanschließkantenbeschleunigung aₘ und/oder Momentanschließkantengeschwindigkeit vₘ an die Vergleichseinheit 74 geleitet. Die Vergleichseinheit 74 vergleicht, beispielsweise durch Differenzbildung, die Momentanschließkantengeschwindigkeit vₘ und/oder Momentanschließkantenbeschleunigung aₘ mit dem jeweiligen Schließkantennormalgeschwindigkeitssollwert 73 oder Schließkantennormalbeschleunigungssollwert 75, der zu dem momentanen Zeitpunkt der Torfahrt, also bei einer bestimmten Stellung des Flügels erwartet wird. Die Vergleichseinheit 74 gibt darauf basierend das Schließkantenbewegungsvergleichsergebnis 77 aus, etwa die Differenz der Werte im Fall des Vergleichs durch Differenzbildung.

Anschließend ermittelt die Betriebszustandsermittelungseinheit 70 aus dem Schließkantenbewegungsvergleichsergebnis 77 einen Betriebszustand 84, gegebenenfalls mittels der Module 76, 78, 80 ,82.

Bei einer fehlerfreien Torfahrt gibt die Betriebszustandsermittelungseinheit 70 den Betriebszustand "NORMAL" an die Betriebszustandssteuereinheit 71 aus.

Tritt ein Ausfall der Gewichtsausgleichseinrichtung 38, etwa aufgrund eines Bruchs der Feder 48, auf, so beschleunigt der Flügel 24 und somit auch die Hauptschließkante 44. Die Momentanschließkantenbeschleunigung aₘ und/oder Momentanschließkantengeschwindigkeit vₘ weichen ihren jeweiligen Sollwerten ab. Der abrupte Geschwindigkeitsanstieg der Hauptschließkante 44 und/oder deren Beschleunigung in Richtung Boden wird von dem Gewichtsausgleichseinrichtungsausfallerkennungsmodul 76 beispielsweise bei Überschreiten eines Schwellwertes S1 erkannt. Die Betriebszustandsermittelungseinheit 70 gibt den Betriebszustand "AUSFALL" an die Betriebszustandssteuereinheit 71 aus.

Das Motordrehrichtungserkennungsmodul 78 ist ausgebildet, eine falsche Drehrichtung eines Motors des Abschlussantriebs 41 zu erkennen. Dreht der Motor in eine vorgegebene Richtung, beispielsweise die Schließrichtung, und die Momentanschließkantengeschwindigkeit vₘ weicht innerhalb einer gewissen Zeit von dem Schließkantennormalgeschwindigkeitssollwert 73 ab, gibt die Betriebszustandsermittelungseinheit 70 den Betriebszustand "MOTOR" an die Betriebszustandssteuereinheit 71 aus. Insbesondere verwendet das Motordrehrichtungserkennungsmodul 78 die Richtung der Momentanschließkantengeschwindigkeit vₘ zum Erkennen der falschen Drehrichtung. Alternativ oder zusätzlich kann die Momentanschließkantenbeschleunigung aₘ und die jeweiligen Schließkantennormalbeschleunigungssollwerte 75 verwendet werden.

Das Personenmitfahrerkennungsmodul 80 ist ausgebildet, eine auf dem Flügel 24 mitfahrende Person zu erkennen. Das zusätzliche Gewicht der Person verändert die Momentanschließkantengeschwindigkeit vₘ und/oder die Momentanschließkantenbeschleunigung aₘ des Flügels 24, insbesondere der Hauptschließkante 44. Die Momentanschließkantengeschwindigkeit vₘ bleibt in diesem Fall beispielsweise stets unter den Schließkantennormalgeschwindigkeitssollwerten 73. Die Betriebszustandsermittelungseinheit 70 gibt den Betriebszustand "PERSON" an die Betriebszustandssteuereinheit 71 aus.

Das Hinderniserkennungsmodul 82 ist ausgebildet, ein Hindernis im Torbereich zu erkennen. Trifft der Flügel 24, insbesondere die Hauptschließkante 44, auf ein Hindernis, so sinkt die Momentanschließkantengeschwindigkeit vₘ abrupt ab, und es wirkt eine große Momentanschließkantenbeschleunigung aₘ entgegen der momentanen Bewegungsrichtung. Es kann auch die Momentanschließkantengeschwindigkeit vₘ abrupt ansteigen, wobei eine Momentanschließkantenbeschleunigung aₘ in der momentanen Bewegungsrichtung wirkt. Wird dabei beispielsweise ein Schwellwert S2 überschritten, gibt die Betriebszustandsermittelungseinheit 70 den Betriebszustand "HINDERNIS" an die Betriebszustandssteuereinheit 71 aus.

Der ausgegebene Betriebszustand 84 wird von der Betriebszustandssteuereinheit 71 ausgewertet, die ein Steuersignal 86 zum Steuern des Abschlussantriebs 41 erzeugt. Im Fall des Zustands "NORMAL" wird die Torfahrt fortgesetzt.

Wenn einer der Zustände "AUSFALL" oder "MOTOR" ausgegeben wird, gibt die Betriebszustandssteuereinheit 71 das Steuersignal 86 zum Anhalten des Flügels 24 an den Abschlussantrieb 41 aus. Der Flügel 24 wird angehalten und steht still. Nach Fehlerbehebung kann fortgefahren werden.

Falls einer der Zustände "PERSON" oder "HINDERNIS" ausgegeben wird, gibt die Betriebszustandssteuereinheit 71 das Steuersignal 86 zum Anhalten und Reversieren des Flügels 24 an den Abschlussantrieb 41 aus. Der Flügel 24 wird angehalten und wird eine kurze Strecke zurückbewegt, um beispielsweise die Person herabzulassen oder das Hindernis freizugeben. Nach Fehlerbehebung kann fortgefahren werden.

Tritt keiner der definierten Zustände auf, gibt die Betriebszustandssteuereinheit 71 das Steuersignal 86 zum Anhalten des Flügels 24 an den Abschlussantrieb 41 aus, um einen unsicheren Betrieb zu verhindern.

Die Steuervorrichtung 42 steuert die Geschwindigkeit und/oder Beschleunigung der Hauptschließkante 44 basierend auf deren momentaner Geschwindigkeit oder Beschleunigung. Damit kann beispielsweise die ungleichmäßige Bewegung eines Flügels 24 ausgeglichen werden. Zudem können verschiedene Betriebszustände 84 erkannt und verarbeitet werden. Die Steuervorrichtung 42 kann daher die Nutzungssicherheit von kraftangetriebenen Abschlüssen 22 erhöhen.

### Bezugszeichenliste

- 10: Kipptor
- 12: Kipptorflügel
- 20: Bauwerk
- 22: Abschluss
- 24: Flügel
- 25: Öffnung
- 26: Garage
- 28: Garagenöffnung
- 30: Garagenraum
- 32: Tor
- 34: Kipptor
- 35: Torzarge
- 36: Torflügel
- 38: Gewichtsausgleichseinrichtung
- 40: Torantrieb
- 41: Abschlussantrieb
- 42: Steuervorrichtung
- 44: Hauptschließkante
- 46: Nebenschließkante
- 48: Feder
- 50: Hebelstange
- 52: Schließkantenbewegungserfassungseinrichtung
- 54: Abschlussantriebssteuereinrichtung
- 58: Schließkantenbewegungssensoreinheit
- 59: Bewegungsdaten
- 60: Schließkantenbewegungsermittelungseinheit
- 62: Schließkantenbewegungsdatenübertragungseinheit
- 64: Beschleunigungslagesensor
- 65: Beschleunigungssensor
- 66: Sender
- 67: Lagesensor
- 68: Empfänger
- 70: Betriebszustandsermittelungseinheit
- 71: Betriebszustandsteuereinheit
- 72: Speichereinheit
- 73: Schließkantennormalgeschwindigkeitssollwert
- 74: Vergleichseinheit
- 75: Schließkantennormalbeschleunigungssollwert
- 76: Gewichtsausgleichseinrichtungsausfallerkennungsmodul
- 77: Schließkantenbewegungsvergleichsergebnis
- 78: Motordrehrichtungserkennungsmodul
- 80: Personenmitfahrerkennungsmodul
- 82: Hinderniserkennungsmodul
- 84: Betriebszustand
- 86: Steuersignal

- aₘ: Momentanschließkantenbeschleunigung
- vₘ: Momentanschließkantengeschwindigkeit

- S1: Schwellwert
- S2: Schwellwert

## Patentansprüche

1. Torantrieb (40), der zum Antreiben eines Torflügels (36) eines Tores (32) für Öffnungen in Bauwerken (20) oder Einfriedungen ausgebildet ist, und bei dem keine direkte Proportionalität zwischen der Schließkantengeschwindigkeit und der Antriebszeit und/oder dem Antriebsweg und/oder der Motordrehzahl vorgesehen ist, wobei der Torantrieb (40) eine Steuervorrichtung (42) aufweist, die umfasst:
eine Schließkantenbewegungserfassungseinrichtung (52), die ausgebildet ist, eine Momentanschließkantengeschwindigkeit (vₘ) und/oder eine Momentanschließkantenbeschleunigung (aₘ) einer Schließkante (44, 46) des Torflügels (36) zu ermitteln, und die wenigstens eine Schließkantenbewegungssensoreinheit (58) zum Erfassen von Bewegungsdaten (59) umfasst, und
eine Abschlussantriebssteuereinrichtung (54) zum Steuern des Torantriebs (40) auf Basis der ermittelten Momentanschließkantengeschwindigkeit (vₘ) und/oder der Momentanschließkantenbeschleunigung (aₘ),
wobei die Steuervorrichtung (42) ausgebildet ist, die Schließkantengeschwindigkeit über einen Bereich der Torfahrt basierend auf der Messung der Momentanschließkantengeschwindigkeit (vₘ) und/oder Momentanschließkantenbeschleunigung (aₘ) konstant zu halten.

2. Torantrieb (40) nach Anspruch 1, **dadurch gekennzeichnet, dass** die Bewegungsdaten (59) wenigstens eine der folgenden Datenarten enthält:
2.1 Beschleunigungsdaten, welche den Betrag der auf den Torflügel (36) und/oder die Schließkante (44, 46) wirkenden Beschleunigung angeben; und/oder
2.2 Richtungsdaten, welche die Richtung der auf den Torflügel (36) und/oder die Schließkante (44, 46) wirkenden Beschleunigung angeben; und/oder
2.3 Motordrehzahldaten, welche die Drehzahl eines Motors des Torantriebs (40) angeben; und/oder
2.4 Motorleistungsdaten, welche die momentane Motorleistung eines Motors des Torantriebs (40) angeben.

3. Torantrieb (40) nach Anspruch 1 oder 2, **dadurch gekennzeichnet, dass** die Schließkantenbewegungssensoreinheit (58) wenigstens einen der folgenden Sensoren umfasst:
3.1 einen Beschleunigungssensor (64) zum Erfassen einer Beschleunigung; und/oder
3.2 einen Lagesensor (64) zum Erfassen einer Richtung; und/oder
3.3 einen Motordrehzahlsensor zum Erfassen einer Motordrehzahl; und/oder
3.4 einen Stromsensor zum Erfassen einer elektrischen Stromstärke; und/oder
3.5 einen Spannungssensor zum Erfassen einer elektrischen Spannung; und/oder
3.6 einen Leistungssensor zum Erfassen einer elektrischen Leistung.

4. Torantrieb (40) nach Anspruch 3, **dadurch gekennzeichnet, dass** die Schließkantenbewegungssensoreinheit (58) ausgebildet ist, an dem Torflügel (36) und/oder an der Schließkante (44, 46) angeordnet zu werden.

5. Torantrieb (40) nach einem der vorstehenden Ansprüche, **dadurch gekennzeichnet, dass** die Schließkantenbewegungserfassungseinrichtung (52) eine Schließkantenbewegungsermittelungseinheit (60) zum Ermitteln der Momentanschließkantengeschwindigkeit (vₘ) und/oder der Momentanschließkantenbeschleunigung (aₘ) aus Bewegungsdaten (59) umfasst.

6. Torantrieb (40) nach einem der vorstehenden Ansprüche, **dadurch gekennzeichnet, dass** die Schließkantenbewegungserfassungseinrichtung (52) eine Schließkantenbewegungsdatenübertragungseinheit (62) zum drahtgebundenen und/oder drahtlosen Übertragen von Bewegungsdaten (59) der Schließkante (44, 46) an die Schließkantenbewegungsermittelungseinheit (60) aufweist.

7. Torantrieb (40) nach einem der vorstehenden Ansprüche, **dadurch gekennzeichnet, dass** die Abschlussantriebssteuereinrichtung (54) wenigstens eine der folgenden Einheiten aufweist:
7.1 eine Speichereinheit (72) zum Speichern eines Schließkantennormalgeschwindigkeitssollwertes (73) und/oder eines Schließkantennormalbeschleunigungssollwertes (75); und/oder
7.2 eine Vergleichseinheit (74) zum Vergleichen eines Schließkantennormalgeschwindigkeitssollwertes (73) mit einer Momentanschließkantengeschwindigkeit (vₘ) und/oder eines Schließkantennormalbeschleunigungssollwertes (75) mit einer Momentanschließkantenbeschleunigung (aₘ), um ein Schließkantenbewegungsvergleichsergebnis (77) zu erhalten; und/oder
7.3 eine Betriebszustandsermittelungseinheit (70) zum Ermitteln eines Betriebszustandes des Torantriebs (40) aus der Momentanschließkantengeschwindigkeit (vₘ) und/oder der Momentanschließkantenbeschleunigung (aₘ); und/oder 7.4 eine Betriebszustandsteuereinheit (72) zum Steuern des Torantriebs (40) basierend auf einem Betriebszustand (84).

8. Torantrieb (40) nach Anspruch 7, **dadurch gekennzeichnet, dass** die Betriebszustandsermittelungseinheit (70) wenigstens eines der folgenden Module umfasst:
8.1 ein Gewichtsausgleichseinrichtungsausfallerkennungsmodul (76), das zum Erkennen eines Ausfalls einer Gewichtsausgleichseinrichtung (38) ausgebildet ist; und/oder
8.2 ein Motordrehrichtungserkennungsmodul (78) zum Erkennen einer Motordrehrichtung; und/oder
8.3 ein Personenmitfahrerkennungsmodul (80) zum Erkennen einer mit dem Torflügel (36) mitfahrenden Person; und/oder
8.4 ein Hinderniserkennungsmodul (82) zum Erkennen eines Hindernisses im Bewegungsbereich des Torflügels (36).

9. Tor (32) zum Abschließen von Öffnungen in Bauwerken (20) oder Einfriedungen mit einem Torflügel (36) und mit einem Torantrieb (40) nach einem der vorhergehenden Ansprüche.

## Claims

1. Door drive (40) which is designed to drive a door wing (36) of a door (32) for openings in buildings (20) or enclosures, and in which no direct proportionality is provided between the closing edge speed and the drive time and/or the drive path and/or the motor speed, the door drive (40) having a control device (42) which comprises:
a closing edge movement detection device (52) which is designed to determine an instantaneous closing edge speed (vₘ) and/or an instantaneous closing edge acceleration (aₘ) of a closing edge (44, 46) of the door leaf (36) and which comprises at least one closing edge movement sensor unit (58) for collecting movement data (59), and
a closure drive control device (54) for controlling the door drive (40) on the basis of the determined instantaneous closing edge speed (vₘ) and/or the instantaneous closing edge acceleration (aₘ),
wherein the control device (42) is adapted to keep the closing edge speed constant over a range of door travel based on the measurement of the instantaneous closing edge speed (vₘ) and/or instantaneous closing edge acceleration (aₘ).

2. Door drive (40) according to claim 1, **characterized in that** the movement data (59) include at least one of the following types of data:
2.1 acceleration data indicating the magnitude of acceleration acting on the door leaf (36) and/or the closing edge (44, 46); and/or
2.2 directional data indicating the direction of the acceleration acting on the door leaf (36) and/or the closing edge (44, 46); and/or
2.3 motor speed data indicating the speed of a motor of the door operator (40); and/or
2.4 motor power data indicating the current motor power of a motor of the door operator (40).

3. Door drive (40) according to claim 1 or 2, **characterized in that** the closing edge movement sensor unit (58) comprises at least one of the following sensors:
3.1 an acceleration sensor (64) for detecting an acceleration; and/or
3.2 a position sensor (64) for detecting a direction; and/or
3.3 an engine speed sensor for detecting an engine speed; and/or
3.4 a current sensor for detecting an electric current; and/or
3.5 a voltage sensor for detecting an electrical voltage; and/or
3.6 a power sensor for measuring an electrical power.

4. Door drive (40) according to claim 3, **characterized in that** the closing edge movement sensor unit (58) is designed to be arranged on the door leaf (36) and/or on the closing edge (44, 46).

5. Door drive (40) according to any one of the preceding claims, **characterized in that** the closing edge movement detection device (52) comprises a closing edge movement determination unit (60) for determining the instantaneous closing edge speed (vₘ) and/or the instantaneous closing edge acceleration (aₘ) from movement data (59).

6. Door drive (40) according to any one of the preceding claims, **characterized in that** the closing edge movement detecting device (52) comprises a closing edge movement data transmitting unit (62) for transmitting movement data (59) of the closing edge (44, 46) to the closing edge movement detecting unit (60) by wire and/or wireless.

7. Door drive (40) according to any one of the preceding claims, **characterized in that** the closure drive control device (54) comprises at least one of the following units:
7.1 a memory unit (72) for storing a closing edge normal speed set value (73) and/or a closing edge normal acceleration set value (75); and/or
7.2 a comparison unit (74) for comparing a closing edge normal speed set value (73) with an instantaneous closing edge speed (vₘ) and/or a closing edge normal acceleration set value (75) with an instantaneous closing edge acceleration (aₘ) to obtain a closing edge motion comparison result (77); and/or
7.3 an operating state determination unit (70) for determining an operating state of the door drive (40) from the instantaneous closing edge speed (vₘ) and/or the instantaneous closing edge acceleration (aₘ); and/or
7.4 an operating condition control unit (72) for controlling the door drive (40) based on an operating condition (84).

8. Door drive (40) according to claim 7, **characterized in that** the operating state determination unit (70) comprises at least one of the following modules:
8.1 a counterbalance device failure detection module (76) adapted to detect a failure of a counterbalance device (38); and/or
8.2 a motor rotation direction detection module (78) for detecting a motor rotation direction; and/or
8.3 a passenger detection module (80) for detecting a person travelling with the door wing (36); and/or
8.4 an obstacle detection module (82) for detecting an obstacle in the movement range of the door wing (36).

9. Door (32) for closing openings in buildings (20) or enclosures with a door wing (36) and with a door drive (40) according to one of the preceding claims.

## Revendications

1. Entraînement de porte (40) qui est conçu pour entraîner un vantail de porte (36) d'une porte (32) pour des ouvertures dans des bâtiments (20) ou des enceintes, et dans lequel aucune proportionnalité directe n'est prévue entre la vitesse de l'arête de fermeture et le temps d'entraînement et/ou la course d'entraînement et/ou le régime du moteur, l'entraînement de porte (40) présentant un dispositif de commande (42) qui comprend:
un dispositif de détection de mouvement d'arête de fermeture (52) qui est conçu pour déterminer une vitesse d'arête de fermeture instantanée (vₘ) et/ou une accélération d'arête de fermeture instantanée (aₘ) d'une arête de fermeture (44, 46) du vantail de porte (36), et qui comprend au moins une unité de capteur de mouvement d'arête de fermeture (58) pour acquérir des données de mouvement (59), et
un dispositif de commande d'entraînement de fermeture (54) pour commander l'entraînement de porte (40) sur la base de la vitesse de l'arête de fermeture instantanée déterminée (vₘ) et/ou de l'accélération d'arête de fermeture instantanée (aₘ),
le dispositif de commande (42) étant réalisé pour maintenir la vitesse de l'arête de fermeture constante sur une plage de déplacement de la porte sur la base de la mesure de la vitesse d'arête de fermeture instantanée (vₘ) et/ou de l'accélération d'arête de fermeture instantanée (aₘ).

2. Entraînement de porte (40) selon la revendication 1, **caractérisé en ce que** les données de mouvement (59) comprennent au moins un des types de données suivants:
2.1 des données d'accélération indiquant l'amplitude d'accélération agissant sur le vantail de la porte (36) et/ou sur l'arête de fermeture (44, 46); et/ou
2.2 des données de direction indiquant la direction de l'accélération agissant sur le vantail de la porte (36) et/ou sur l'arête de fermeture (44, 46); et/ou
2.3 des données de vitesse du moteur indiquant la vitesse d'un moteur de l'entraînement de porte (40); et/ou
2.4 des données de puissance du moteur qui indiquent la puissance instantanée d'un moteur de l'entraînement de porte (40).

3. Entraînement de porte (40) selon la revendication 1 ou 2, **caractérisé en ce que** l'unité de capteur de mouvement d'arête de fermeture (58) comprend au moins un des capteurs suivants:
3.1 un capteur d'accélération (64) pour détecter une accélération; et/ou
3.2 un capteur de position (64) pour détecter une direction; et/ou
3.3. un capteur de régime moteur pour détecter un régime moteur; et/ou
3.4 un capteur de courant pour détecter une intensité du courant électrique; et/ou
3.5 un capteur de tension pour détecter une tension électrique; et/ou
3.6. un capteur de puissance pour détecter une puissance électrique.

4. Entraînement de porte (40) selon la revendication 3, **caractérisé en ce que** l'unité de capteur de mouvement d'arête de fermeture (58) est conçue pour être disposée sur le vantail de porte (36) et/ou sur l'arête de fermeture (44, 46).

5. Entraînement de porte (40) selon l'une des revendications précédentes, **caractérisé en ce que** le dispositif de détection de mouvement d'arête de fermeture (52) comprend une unité de détection de mouvement d'arête de fermeture (60) pour détecter la vitesse d'arête de fermeture instantanée (vₘ) et/ou l'accélération d'arête de fermeture instantanée (aₘ) sur la base des données de mouvement (59).

6. Entraînement de porte (40) selon l'une des revendications précédentes, **caractérisé en ce que** le dispositif de détection de mouvement d'arête de fermeture (52) comprend une unité de transmission de données de mouvement d'arête de fermeture (62) pour transmettre des données de mouvement (59) de l'arête de fermeture (44, 46) à l'unité de détection de mouvement d'arête de fermeture (60) par fil et/ou sans fil.

7. Entraînement de porte (40) selon l'une des revendications précédentes, **caractérisé en ce que** le dispositif de commande d'entraînement de fermeture (54) comprend au moins l'une des unités suivantes:
7.1 une unité de mémoire (72) pour mémoriser une valeur de consigne de vitesse normale d'arête de fermeture (73) et/ou une valeur de consigne d'accélération normale d'arête de fermeture (75); et/ou
7.2 une unité de comparaison (74) pour comparer une valeur de consigne de vitesse normale d'arête de fermeture (73) avec une vitesse d'arête de fermeture instantanée (vₘ) et/ou une valeur de consigne d'accélération normale d'arête de fermeture (75) avec une accélération d'arête de fermeture instantanée (aₘ) pour obtenir un résultat de comparaison de mouvement d'arête de fermeture (77); et/ou
7.3 une unité de détermination d'état de fonctionnement (70) pour déterminer un état de fonctionnement de l'entraînement de porte (40) sur la base de la vitesse d'arête de fermeture instantanée (vₘ) et/ou de l'accélération d'arête de fermeture instantanée (am); et/ou
7.4 une unité de commande d'état de fonctionnement (72) pour commander l'entraînement de porte (40) sur la base d'un état de fonctionnement (84).

8. Entraînement de porte (40) selon la revendication 7, **caractérisé en ce que** l'unité de détermination d'état de fonctionnement (70) comprend au moins un des modules suivants:
8.1 un module de détection de défaillance de dispositif d'équilibrage de poids (76) adapté pour détecter une défaillance d'un dispositif d'équilibrage de poids (38); et/ou
8.2 un module de détection de sens de rotation du moteur (78) pour détecter un sens de rotation du moteur; et/ou
8.3 un module de détection de passagers (80) pour détecter une personne voyageant avec le vantail de porte (36); et/ou
8.4 un module de détection d'obstacle (82) pour détecter un obstacle dans la zone de mouvement du vantail de porte (36).

9. Porte (32) pour fermer des ouvertures dans des bâtiments (20) ou des enceintes avec un vantail de porte (36) et avec un entraînement de porte (40) selon l'une des revendications précédentes.
